# EUROPÄISCHE PATENTSCHRIFT

(11) **EP 1 051 558 B1**
(45) Veröffentlichungstag und Bekanntmachung des Hinweises auf die Patenterteilung: **20.03.2002**
(21) Anmeldenummer: 99932418.9
(22) Anmeldetag: 30.01.1999
(51) Int. Cl.: E05C 17/28, E05B 47/00

(54) **FESTSTELLVORRICHTUNG FÜR EINE MIT EINEM TÜRSCHLIESSER VERSEHENE TÜR**
BLOCKING DEVICE FOR A DOOR PRIVIDED WITH A DOOR CLOSER
DISPOSITIF DE BLOCAGE POUR PORTE POURVUE D'UN FERME-PORTE

(30) Priorität: 30.01.1998 DE 19803789; 18.01.1999 DE 19901773
(43) Veröffentlichungstag der Anmeldung: 15.11.2000
(73) Patentinhaber: GEZE GmbH, 71229 Leonberg (DE)
(72) Erfinder: Käser, Uwe, 75446 Wiernsheim (DE); Mösslein, Michael, 70372 Stuttgart (DE); Reuter, Martin, 85221 Dachau (DE)
(86) Internationale Anmeldenummer: DE9900246
(87) Internationale Veröffentlichungsnummer: WO9939069

(56) Entgegenhaltungen:
- EP-A- 0 273 346
- EP-A- 0 757 145
- EP-A- 0 764 752
- WO-A-92/04519
- US-A- 3 771 823
- US-A- 4 878 265

## Beschreibung

Die Erfindung betrifft eine Feststellvorrichtung für eine mit einem Türschließer versehene Tür.

In der DE 88 05 834 U ist eine mechanische Feststellvorrichtung beschrieben, welche einen Anschlagnocken aufweist, der in die Bewegungsbahn des über einen Gleitarm mit der Abtriebswelle des Türschließers verbundenen und in der Gleitschiene geführten Gleiters ragt. Der Anschlagnocken ist an dem freien Ende einer Blattfeder befestigt, welche in einer Kammer der Gleitschiene abgestützt ist. Beim Öffnen der Tür wirkt der Gleiter mit einer flacheren Anlaufschräge des Anschlagnockens zusammen, wobei die Blattfeder gebogen und der Nocken aus der Bewegungsbahn des Gleiter gedrängt wird. Beim Schließen der Tür wirkt der Gleiter mit einer steileren Anlaufschräge des Anschlagnockens zusammen. Das Schließmoment des Türschließers allein reicht dabei nicht aus, um den Nocken aus der Bewegungsbahn des Gleiter zu drängen. Der Türflügel bleibt in Offenlage festgestellt. Erst bei einem zusätzlichen manuell auf die Tür ausgeübten Schließmoment kann der Gleiter den Anschlagnocken passieren und die Tür schließen. Nachteilig an dieser Ausführung ist, daß außer durch manuelles Überdrücken keine Freigabe des Anschlagnockens möglich ist.

Die DE 43 05 710 beschreibt eine Feststellvorrichtung mit einem Elektromagneten. Es handelt sich um eine Festellvorrichtung für eine Tür mit Gleitarmtürschließer. Die Feststellung erfolgt mit einer in der Schiene montierten elektromagnetischen Halteeinrichtung mit einem beweglichen Elektromagneten und einer ortsfesten Ankerplatte. Die Einrichtung ist in der Führungsschiene des Gleitarms integriert. Die Halteeinrichtung weist einen in einer Aussparung der Ankerplatte beweglich gelagerten Anschlagnocken auf, der unter Wirkung einer Feder in die Bewegungsbahn des Gleiters gedrängt wird. Die Feder stützt sich dabei einerseits auf dem Anschlagnocken und andererseits auf dem Elektromagneten ab.

Beim Öffnen der Tür wirkt der Gleiter mit einer flacheren Anlaufschräge des Anschlagnockens zusammen, wobei entweder die Feder komprimiert wird, oder bei ausgeschaltetem Elektromagneten der Elektromagnet von der Ankerplatte abgehoben wird. Der Nocken wird dabei aus der Bewegungsbahn des Gleiter gedrängt. Beim Schließen der Tür wirkt der Gleiter mit einer steileren Anlaufschräge des Anschlagnockens zusammen. Das Schließmoment des Türschließers allein reicht dabei nicht aus, um bei eingeschaltetem Elektromagneten die Feder zu komprimieren und den Nocken zurückzudrängen. Der Türflügel bleibt in Offenlage festgestellt. Erst nach Ausschalten des Elektromagneten kann dieser von der Ankerplatte abheben und der Nocken zurückgedrängt werden. Nachteilig an dieser Ausführung ist die Baugröße der Feststellvorrichtung, welcher durch die Größe des Elektromagneten und der erforderlichen Haltekraft bestimmt wird.

Eine ähnlich aufgebaute Feststellvorrichtung beschreibt die EP 0 321 649 A1. In dieser Ausführung ist der Elektromagnet ortsfest angeordnet und die Ankerplatte beweglich. Auch in dieser Ausführung wird ein Anschlagnocken unter Wirkung einer Feder in die Bewegungsbahn des Gleiters gedrängt.

Die EP 0 764 752 A2 beschreibt eine elektrische Feststellvorrichtung mit einem elektrischen Aktor. Es handelt sich um eine Festellvorrichtung für eine Tür mit Gleitarmtürschließer. Der beispielsweise als Piezoelement ausgebildete Aktor ist in der Gleitschiene angeordnet und wirkt unmittelbar mit dem in der Gleitschiene geführten Gleiter des Türschließers zusammen. In Abhängigkeit von der elektrischen Beaufschlagung des Aktors ändert sich dessen Ausdehnung, wobei der Gleiter durch den Aktor in der Gleitschiene festgeklemmt wird. Nachteilig an dieser Ausführung ist, daß durch die unmittelbare Einwirkung des Aktors auf den Gleiter eine hohe Kraftwirkung erforderlich ist, und der Aktor in dementsprechender Größe ausgeführt sein muß.

Die EP 0 757 145 A2 beschreibt eine elektrische Zuhaltevorrichtung mit einem Piezoaktor für einen Flügel einer Drehtür. Der Piezoaktor ist im Bereich des Türschlosses angeordnet. In Abhängigkeit von seiner elektrischen Beaufschlagung blockiert er den mit einem Schließblech zusammenwirkenden Riegel oder er gibt ihn frei. Die Kraftübertragung zwischen Riegel und Piezoaktor erfolgt hierbei über mehrere zylindrische Wälzkörper.

In der EP 0 273 346 ist eine elektrische Feststellvorrichtung für einen mit einem Türschließer versehenen Flügel einer Tür beschrieben. Die Feststellvorrichtung weist eine Gleitschiene und einen in der Gleitschiene verschiebbar geführten Gleitschuh mit Ausnehmung auf. In der Gleitschiene ist eine von einem Elektromagneten betätigte Hebelvorrichtung mit beweglicher Nocke angeordnet. Die Nocke wird mittels der Hebelvorrichtung von dem Elektromagneten bewegt und greift zum Feststellen in die Ausnehmung des Gleitschuhs ein. Nachteilig ist, daß diese Feststellvorrichtung aufgrund des Volumens des Elektromagneten und der Hebelvorrichtung recht groß baut und dass der Gleitschuh zum Feststellen relativ genau an einem Ende der Gleitschiene positioniert werden muß.

Aufgabe der Erfindung ist es eine elektrisch freigebbare Feststellvorrichtung zu entwickeln, welche eine geringe Baugröße aufweist.

Die Aufgabe wird erfindungsgemäß gelöst durch den Gegenstand des Anspruchs 1.

Der Anschlag wirkt mit einem Steuerelement zusammen, welches ein piezoelektrisches Element, ein magnetostriktives Element, ein thermostriktives Element oder ein Shape-Memory-Element aufweist. Durch den Einsatz solcher Aktoren ist eine kompakte, kleine Baugröße möglich sowie ein reduzierter Stromverbrauch. Die Stromversorgung kann herkömmlich über Netz, Batterie oder Akku erfolgen. Der Akku oder die Batterie kann in der Schiene integriert sein.

Bei bevorzugten Ausführungsbeispielen ist der Gleitarm mit der Abtriebswelle des Türschließers verbunden und mit einem Gleiter oder einer Rolle in einer am Türflügel bzw. am Blendrahmen angeordneten Schiene geführt.

Vorzugsweise unter Wirkung eines Federelements wird der Anschlag in die Bewegungsbahn des Gleiters bzw. der Rolle gedrängt. Das Federelement kann durch ein in der Schiene vorzugsweise in axialer Richtung geführtes Blockierglied in einem Abstützpunkt wahlweise gegen eine Auslenkung abgestützt oder freigegeben werden, wobei das Blockierglied mit dem Steuerelement zusammenwirkt.

Durch die Zwischenschaltung des Blockiergliedes zwischen Federelement und Steuerelement ergeben sich deutliche Vorteile gegenüber herkömmlichen Ausführungen mit Elektromagnet. Obwohl nur eine sehr geringe Kraft zur Abstützung des Blockiergliedes durch den Piezobieger erforderlich ist, verhindert als Folge der Abstützung des Federelements durch das Blockierglied eine hohe Kraft die Durchbiegung des Federelements durch den Gleiter. Da nur eine geringe Feststellkraft erforderlich ist, kann das Steuerelement in sehr kleiner und kompakter sowie stromsparender Bauweise ausgeführt sein.

In einer ersten Stellung des Steuerelements wird die Bewegung des Blockiergliedes gesperrt und dadurch auch das Federelement blockiert. Als Folge dessen, kann der in der Schiene geführte Gleiter den Anschlag nicht auslenken und der Türflügel bleibt festgestellt. Jedoch kann das Federelement auch in abgestützter Stellung bei festgestellter Tür durch manuelles Überdrücken der Tür ausgelenkt werden um die Tür zu schließen.

In einer zweiten Stellung des Steuerelementes wird die Bewegung des Blockiergliedes freigegeben. Unter Wirkung einer Rückstellfeder bewegt sich das Blockierglied aus seiner Blockierstellung und gibt das Federelement frei. Der Gleiter kann nun den Anschlag gegen die Kraft des Federelements auslenken und der Türflügel schließt.

In einer bevorzugten Ausführung ist die Schiene als Zweikammergehäuse ausgebildet, wobei eine Blattfeder in einer ersten Kammer festgelegt ist und der Gleiter in der anderen Kammer geführt ist. Ein auf der Blattfeder befestigter Anschlagnokken ragt durch eine Längsöffnungen zwischen den beiden Kammern in die Bewegungsbahn des Gleiters. Der Anschlagnocken weist eine flachere Anlaufschräge auf, mit welcher der Gleiter beim Öffnen der Tür zusammenwirkt, und eine steilere Anlaufschräge, mit welcher der Gleiter beim Schließen der Tür zusammenwirkt.

Sofem der Anschlagnocken am auskragenden freien Ende der Blattfeder angeordnet ist liegt der Abstützpunkt der Blattfeder vorzugsweise in deren Mittelbereich. Durch die Abstützung wird der Biegebereich der Blattfeder begrenzt und es erhöht sich deren effektive Biegefestigkeit, so daß ein höherer Kraftaufwand zu ihrer Auslenkung erforderlich ist. In alternativen Ausführungen kann der Anschlagnocken im Mittelbereich angeordnet sein und der Abstützpunkt im Endbereich liegen.

Beim Öffnen der Tür wird die Blattfeder auf Grund der flacheren Anlaufschräge sowohl mit als auch ohne Abstützung ausgelenkt und der Anschlagnocken aus der Bewegungsbahn des Gleiters gedrängt. Bei Schließen der Tür reicht die über die Schließerwelle und den Gleiter ausgeübte Kraft nicht mehr aus, um die abgestützte Blattfeder auszulenken. Der Gleiter bleibt durch den Anschlagnocken blokkiert und die Tür festgestellt. Ein manuelles Überdrücken ist jedoch weiterhin möglich. Erst nach Freigabe der Abstützung kann der Anschlagnocken durch den Gleiter aus der Bewegungsbahn des Gleiters gedrängt werden und die Tür schließt.

Vorzugsweise ist die Blattfeder einseitig in einem in der oberen Kammer gelagerten Schlitten festgelegt. Der Schlitten kann mit einer Klemmschraube in beliebiger Position in Längsrichtung der Gleitschiene arretiert werden. Auf diese Weise ist der Feststellwinkel nach Wahl einstellbar.

In einer bevorzugten Ausführung ist das Blockierglied oberhalb der Blattfeder axial verschieblich zwischen einer Abstützposition und einer Freigabeposition geführt. In der Abstützposition kann das Blockierglied durch ein bevorzugt als Piezobieger ausgebildetes Piezoelement festgestellt werden, welches einseitig in dem Schlitten befestigt ist und mit einem auskragenden freien Ende eine Anschlagfläche für das Blockierglied bildet. Die Anschlagfläche des Piezobiegers ist abgeschrägt ausgebildet und wirkt in der Feststeliposition mit einem an dem Blockierglied komplementär ausgebildeten Vorsprung zusammen.

In vorteilhafter Ausführung weist das Blockierglied einen biegeelastischen Mitnehmer auf, welcher in die Bewegungsbahn des Gleiters ragt und mit diesem zusammenwirkt. Beim Öffnen der Tür trifft der Gleiter auf den Mitnehmer und schiebt das Blockierglied gegen die Kraft einer Rückstellfeder bis in die Abstützposition vor sich her. In dieser Position wird das Blockierglied vorzugsweise durch einen auf der Blattfeder befestigten Anschlag gegen eine weitere Axialbewegung blockiert. Durch die Kraftwirkung des Gleiters wird der Mitnehmer durchgebogen und der Gleiter kann diesen passieren.

Das Blockierglied kann nach Erreichen der Abstützposition durch den Piezobieger festgestellt werden. In dieser Abstützposition gelangt das Blockierglied im Abstützpunkt in Kontakt mit der Blattfeder oder einer auf der Blattfeder montierten Stützfläche und verhindert dadurch deren Auslenkung im Abstützpunkt. Vorzugsweise wird die Auslenkung der Blattfeder dadurch verhindert, daß das Blockierglied im Abstützpunkt in vertikaler Erstreckung den gesamten Freiraum oberhalb der Blattfeder einnimmt, wobei das Blockierglied einerseits an der Blattfeder oder einer auf der Blattfeder montierten Stützfläche anliegt und andererseits an der Oberseite der oberen Kammer oder einem in der Kammer aufgenommenen Stützelement anliegt.

In einer bevorzugten Ausführungsform weist das Blockierglied im Bereich der Abstützung zwei aufeinander abrollende Wälzkörper auf. Einer der beiden Wälzkörper ist im Abstützpunkt im Kontakt mit der Blattfeder oder einer auf der Blattfeder montierten Stützfläche und der andere Wälzkörper liegt an der Oberseite der oberen Kammer oder einem in der Kammer aufgenommenen oder ausgebildeten Stützelement an. Bevorzugt sind die Wälzkörper mit horizontaler Drehachse im Blockierglied gelagert.

Zum Freigeben und Schließen der Tür wird die Spannungsversorgung des Piezobiegers unterbrochen, welcher daraufhin den Schlitten freigibt. Der Schlitten bewegt sich unter Wirkung der Rückstellfeder in seine Freigabeposition und gibt die Abstützung der Blattfeder frei. Der Gleiter kann daraufhin die Blattfeder und den Anschlagnocken auslenken und die Tür wird geschlossen.

Vorteile dieser Ausführung ergeben sich durch die Zwischenschaltung des Blokkiergliedes zwischen Blattfeder und Piezobieger. Obwohl nur eine sehr geringe Kraft zur Abstützung des Blockiergliedes durch den Piezobieger erforderlich ist, verhindert als Folge der Abstützung der Blattfeder eine hohe Kraft die Durchbiegung der Feder durch den Gleiter. Die Ausführung der Stützstelle mittels zweier Wälzkörper stellt dabei sicher, daß eine Freigabe der unter Andruck stehenden Abstützstelle rollenderweise ohne Überwindung einer hohen Haftreibung möglich ist. Dies erlaubt es die Rückstellfeder, welche für die Freigabebewegung des Blokkiergliedes verantwortlich ist, relativ klein auszuführen.

In einer alternativen, ebenfalls sehr vorteilhaften Ausführungsform ist das Steuerelement quer zur Längsachse der Gleitschiene angeordnet und bildet die Basisfläche eines U-förmigen Blockiergliedes, welches in einer Kammer der Gleitschiene angeordnet ist. Das Blockierglied weist zwei bewegliche Klemmbacken auf, welche entlang den Seitenflächen der Gleitschiene angeordnet sind und durch das Steuerelement gesteuert werden. Zwischen den Klemmbacken ist ein Hebelarm eines drehbeweglich gelagerten zweiarmigen Schwenkhebels aufgenommen. Der Schwenkhebel kann in der einen Stellung des Steuerelements durch die Klemmbacken festgestellt und in der anderen Stellung des Steuerelement wieder freigegeben werden. Der zweite Hebelarm ist vorzugsweise kürzer ausgebildet als der festklemmbare erste Hebelarm und ragt in Feststellposition des Schwenkhebels in die Bewegungsbahn des Gleitkörpers, wobei er diesen blockiert.

Am freien Ende des kürzeren Hebelarms ist eine Rolle als Anschlag für den Gleitkörper ausgebildet. Durch die Ausbildung des Anschlags als Rolle werden Reibungskräfte minimiert, welche auftreten, wenn der Gleitkörper bei freigegebenem Schwenkhebel diesen gegen die Kraft einer Rückstellfeder zurückdrängt. Die Verwendung eines Schwenkhebels mit unterschiedlich langen Hebelarmen ermöglicht es, eine Feststellvorrichtung zu schaffen, welche mit minimalem Kraftaufwand durch das Steuerelement eine große Rückhaltekraft auf den Gleitkörper ausübt.

In einer abgewandelten Ausführungsform ist das Steuerelement ebenfalls quer zur Längsachse der Gleitschiene 4 angeordnet. Das Steuerelement bildet die Basisfläche eines U-förmigen Blockiergliedes und zwei bewegliche Klemmbacken liegen auf den beiden Seitenflächen in einer Kammer der Gleitschiene an.

Der Anschlag welcher den Gleitkörper blockiert ist als Anschlagsrolle ausgebildet und in einem quaderförmigen Rollenkäfig gelagert. Der Rollenkäfig wird unter der Wirkung einer Blattfeder in die Bewegungsbahn des Gleitkörpers gedrängt. Der Rollenkäfig ist einer Kammer der Gleitschiene vertikal verschiebbar gelagert. Der Rollenkäfig stützt sich dabei mit einer Stützrolle auf Stützkörper ab. Die Stützrolle und die Anschlagsrolle sind an entgegengesetzten Enden des Rollenkäfigs angeordnet.

In Freigabestellung des Steuerelements kann der Rollenkäfig durch den Gleitkörper gegen die Kraft der Blattfeder zwischen den beiden Klemmbacken das Blokkierglied herabgedrückt werden. Eine Abschrägung an der Oberkante des Stützkörpers erleichtert das Abrollen der Stützrolle und somit das Herabdrücken. In der Feststellposition des Steuerelements, ist diese Ausweichmöglichkeit durch die Klemmbacken blockiert und der Gleitkörper bleibt festgestellt. Die Drehachsen der Stützrolle und der Anschlagsrolle sind zur Optimierung der Kraftübersetzung in einer Ebene angeordnet, welche mit der Horizontalen einen spitzen Winkel bildet. Auf diese Weise lassen sich mit geringem Krafteinsatz durch das Blockierglied große Rückstellkräfte auf den Gleitkörper erzielen.

Die Erfindung wird in den Figuren näher erläutert. Dabei zeigt:
- Figur 1: einen Ausschnitt einer Drehflügeltür mit einem obenliegenden Gleitarmtürschließer in perspektivischer Ansicht;
- Figur 2: einen Querschnitt durch die Gleitschiene entlang Linie II - II senkrecht zur Türrahmenebene in Figur 1;
- Figur 3: einen Längsschnitt durch die Gleitschiene im Bereich der Feststellvorrichtung entlang Linie III - III parallel zur Türrahmenebene in Figur 1 in Feststellposition des Blockiergliedes;
- Figur 4: eine Detaildarstellung des Blockiergliedes in Figur 3;
- Figur 5: einen Schnitt entlang Linie V-V in Figur 4 im Bereich der Wälzkörper
- Figur 6: einen Figur 3 entsprechenden Längsschnitt durch die Gleitschiene im Bereich der Feststellvorrichtung in Freigabeposition des Blockiergliedes;
- Figur 7: einen Figur 3 entsprechenden Längsschnitt durch die Gleitschiene im Bereich der Feststellvorrichtung einer alternativen Ausführungsform; a) in Feststellposition; b) in Freigabeposition;
- Figur 8: einen Längsschnitt durch die Gleitschiene im Bereich der Feststellvorrichtung einer weiteren Ausführungsform; a) in Feststellposition; b) in Freigabeposition;
- Figur 9: einen Längsschnitt durch die Gleitschiene im Bereich der Feststellvorrichtung eines weiteren Ausführungsbeispieles, in Feststellposition;
- Figur 10: einen Längsschnitt durch die Gleitschiene im Bereich der Feststellvorrichtung einer alternativen Ausführungsform in Feststellposition;
- Figur 11: eine Draufsicht auf das Ausführungsbeispiel in Figur 10;
- Figur 12: einen Längsschnitt durch die Gleitschiene im Bereich der Feststellvorrichtung einer weiteren Ausführungsform in Feststellposition;
- Figur 13: eine Draufsicht auf das Ausführungsbeispiel in Figur 12.

Das in **Figur 1** dargestellte Ausführungsbeispiel zeigt einen obenliegenden Türschließer 3 mit Gleitarm 32 und einer erfindungsgemäßen Feststellvorrichtung für den Gleitarm 32. Der Türschließer 3 ist gestrichelt dargestellt und befindet sich auf der in der Figur verdeckten Seite des Türflügels. Der Gleitarm 32 ist in einer Gleitschiene 4 geführt, in der die Feststellvorrichtung integriert ist und kann dadurch in Offenlage des Türflügels 11 festgestellt und freigegeben werden.

Bei dem Ausführungsbeispiel ist der Türschließer 3 mit seinem Gehäuse auf dem Türblatt und die Gleitschiene 4 auf dem ortsfesten Türrahmen 2 montiert. Bei anderen entsprechenden Ausführungen kann dies auch umgekehrt vorgesehen sein, so daß das Türschließergehäuse am ortsfesten Rahmen 2 und die Gleitschiene 4 auf dem Türblatt 11 befestigt ist.

In dem Türschließergehäuse ist ein nicht dargestelltes Antriebsaggregat, z.B. Schließerfeder und eine angetriebene Schließerwelle 31 gelagert. Die Schließer-welle 31 ist mit dem Gleitarm 32 drehfest verbunden. Der Gleitarm 32 ist mit einem an seinem freien Ende befestigten Gleitkörper oder einer Rolle in der Gleitschiene 4 verschiebbar geführt. Es handelt sich um einen sogenannten manuellen hydraulisch gedämpften Türschließer wie er in der DE 36 38 353 A1 beschrieben ist.

Wie in **Figur 2** zu erkennen ist, weist die Gleitschiene 4 ein Mehrkammergehäuse auf, mit zwei sich in Längsrichtung der Gleitschiene 4 erstreckenden Kammern 4o, 4u. In einer oberen Kammer 4o ist die in Figur 3 dargestellte Feststellvorrichtung angeordnet. In einer unteren Kammer 4u ist der Gleitarm 32 mit dem Gleiter 33 geführt. Zwischen den beiden Kammern 4o, 4u sind an den Seiten der Gleitschiene 4 zwei gegenüberliegende Stegränder 42 angeordnet. Die Stegränder 42 begrenzen eine sich in Längsrichtung erstreckende Öffnung, welche die Kammern 4o, 4u miteinander verbindet.

Bei dem dargestellten Ausführungsbeispiel weist die Kammer 4u einen von unten her zugänglichen Schlitz 41 auf, in den der Gleitarm 32 mit dem Gleiter 33 von unten her eingreift. Der Gleiter 33 kann auch als Rolle ausgebildet sein.

Die Feststelleinrichtung, die in der oberen Kammer 4o angeordnet ist, wird im folgenden in verschiedenen Ausführungsformen beschrieben. Die in **Figur 3** dargestellte Einrichtung besteht aus einem in die Kammer 4o eingeschobenen und dort befestigten Schlitten 5, einer auf der Unterseite des Schlittens 5 befestigten Blattfeder 6, einem in der Kammer 4o axial verschieblich geführten Blockierglied 7, welches mit der Blattfeder 6 zusammenwirkt und einem Piezobieger 8 als Steuerelement zum Feststellen und Freigeben des Blockiergliedes 7.

Der Schlitten 5 weist einen massiven flachen Körper auf. Der Schlitten 5 ist in Höhe und Breite dem Querschnitt der Kammer 4o angepaßt, wobei er auf den Stegrändern 42 der Gleitschiene 4 aufliegt.

In dem linken Teilabschnitt des Körpers 5 ist ein vertikales Gewindeloch 51 zur Aufnahme einer nicht dargestellten Klemmschraube eingebohrt. Die den Schlitten 5 bildende Einheit, wird über die Klemmschraube in der Kammer 4o festgeklemmt. Dabei stützt sich die Klemmschraube mit der spitzen Kuppe an ihrem oberen freien Ende an einem oberen Begrenzungssteg 4a der Kammer 4o ab - dieser Begrenzungssteg 4a bildet die Decke der Kammer 4o - und preßt somit die Einheit, mit der zur Bewegungsbahn des Gleiters 33 gewandten Unterseite auf die Stegränder 42.

An dem rechten Abschnitt des Schlittens 5 ist die Blattfeder 6 befestigt. Die Blattfeder 6 trägt an ihrem auskragenden freien Ende einen schraubbefestigten Anschlagnocken 61. Sie liegt mit der Breitseite an der Unterseite des Schlittens 5 an und ist über eine Gewindeschraube 53 an diesem befestigt. Dabei liegt die Blattfeder 6 zugleich mit ihren Seitenrändern auf den Stegrändern 42 der Gleitschiene 4 auf. Zur Ausbildung einer geeigneten, über die Länge der Blattfeder 6 variierenden Biegesteifigkeit weist die Blattfeder 6 einzelne sich in Längsrichtung der Blattfeder 6 erstreckende Ausnehmungen 75 auf.

Der am freien Ende der Blattfeder 6 angebrachte Anschlagnocken 61 ist zwischen den Stegrändern 42 angeordnet und ragt in die untere Kammer 4u in die Bewegungsbahn des nicht dargestellten Gleiters 33 hinein. Der Nocken 61 ist im Längsschnitt dreieckig. Er weist rechtsseitig eine steilere Schrägfläche 61b auf und linksseitig eine flachere Schrägfläche 61a Die steilere Fläche 61b bildet die Anlaufschräge für den Gleiter 33 in der Feststellage. Mit der flacheren Fläche 61a wirkt der Gleiter 33 beim Öffnen der Tür 1 zusammen. In der Mitte der Blattfeder 6 ist ein Anschlag 62 für das Blockierglied über eine Nietverbindung 63 befestigt. Der treppenförmige Anschlag 62 bildet mit einem vertikalen Treppenabschnitt eine Anschlagfläche zur Begrenzung der Horizontalbewegung des in der oberen Kammer 4o geführten, als Schieber ausgebildeten Blockiergliedes 7. Zugleich dient der zugeordnete horizontale Treppenabschnitt als Stützfläche gegen eine Auslenkung der Blattfeder 6 an dieser Stützstelle. Die Stützfläche wirkt dabei mit dem in der Kammer 4o geführten und nachfolgend beschriebenen Blockierglied 7 zusammen.

Auf der Oberseite des Schlittens 5 ist ein streifenförmiger Steg 54 durch eine in den Schlitten 5 eingreifende Schraube 52 befestigt. Der Steg 54 liegt flächig an dem oberen Begrenzungssteg 4a der Kammer 4o an und seine Breite entspricht der Kammerbreite.

Zwischen dem Steg 54 und der Blattfeder 6 ist das als Schieber 7 ausgebildete Blockierglied in der oberen Kammer 4o axial verschieblich geführt. Das Blockierglied 7 ist in seinen Abmessungen der Breite der oberen Kammer 4o angepaßt. Dabei hintergreift es mit auf seinen Seiten angeformten Längsrändern entsprechende Führungsränder 44 auf den Innenseiten der oberen Kammer 4o. Vorzugsweise ist das Blockierglied 7 aus Kunststoff gefertigt.

Das vom Schlitten 5 abgewandte Ende des Blockiergfiedes 7 wirkt in Feststellposition abstützend mit dem Anschlag 62 auf der Blattfeder 6 zusammen. Dieses Schlittenende ist als Lagerkäfig 71 für zwei vertikal übereinanderliegende Wälzkörper 78 ausgebildet. Die Wälzkörper 78 stehen miteinander in Rollverbindung und der untere der beiden Wälzkörper 78 wirkt mit dem an der Blattfeder 6 befestigten Anschlag 62 zusammen, indem er auf diesem abrollt. Der obere der beiden Wälzkörper 78 wirkt mit der Zunge 54a zusammen, indem er auf dieser abrollt. Zur Lagerung der Wälzkörper 78 weist das Blockierglied 7 zwei an den Außenseiten angeformte Schenkel 76 auf (Figur 4), welche über das Stirnende des Blockiergliedes 7 hinausragen, wobei sie an den Seitenwände 4b der oberen Kammer 4o anliegen. Von oben gesehen wird durch die beiden Schenkel 76 somit ein U-förmiger Abschluß des Blockiergliedes 7 gebildet.

Jeder der beiden Schenkel 76 weist zwei übereinanderliegende horizontale Bohrungen 77 zur Lagerung der beiden Wälzkörper 78 auf. Die Wälzkörper 78 werden vor der Montage des Blockiergliedes 7 von einer seiner Seitenflächen in die Bohrungen 77 eingeschoben, so daß die Enden der Wälzkörper 78 links und rechts in den überstehenden Schenkeln 76 des Blockiergliedes 7 aufgenommen sind, während der Mittenbereich der Wälzkörper 78 von oben und unten frei liegt. Die Bohrungen 77 eines jeden Schenkels 76 grenzen unmittelbar aneinander so daß die darin aufgenommenen Wälzkörper 78 in Rollverbindung stehen.

**Figur 5** zeigt einen Schnitt entlang Linie V-V in Figur 4 im Bereich der Wälzkörper 78. In dieser Darstellung liegt der obere der beiden Wälzkörper 78 an der Zunge 54a an und der untere der beiden Wälzkörper 78 auf dem auf der Blattfeder 6 befestigten Anschlag 62.

In der in **Figur 3** dargestellten Feststellposition befindet sich das Blockierglied 7 in seiner äußerst rechten Position. Dabei liegt der untere der beiden Wälzkörper 78 an der vertikalen Anschlagfläche des an der Blattfeder 6 befestigten Anschlags 62 an und liegt zugleich auf der horizontalen Stützfläche des Anschlags 62 auf. Der obere der beiden Wälzkörper 78 liegt an einer abschließenden Zunge 54a des Steges 54 auf der Oberseite der Kammer 4o an. Die Zunge 54a ist schmäler ausgeführt als der Steg 54, so daß diese zwischen den Schenkeln 76 in den Lagerkäfig 71 des Blockiergliedes 7 eingreifen kann und in Berührung mit dem oberen Wälzkörper 78 kommt.

Insgesamt entsteht somit über den Anschlag 62, die beiden Wälzkörper 78 und die am oberen Begrenzungssteg 4a der Kammer 4o anliegende Zunge 54a eine durchgängige Abstützung der Blattfeder 6, die an dieser Stützstelle somit nicht mehr durchgebogen werden kann. Lediglich in dem verbleibenden Bereich zwischen der Abstützung und dem Anschlagnocken 61 kann die Blattfeder 6 eine Durchbiegung erfahren, wobei sich jedoch ihre effektive Biegesteifigkeit erhöht. Das bedeutet, daß zur Erzielung einer Auslenkung eine wesentlich höhere Kraft aufgebracht werden muß, als wenn die gesamte Federlänge zur Biegung zur Verfügung stehen würde. Die Kraft des unter Wirkung der Schließerfeder gegen die steile Anlaufschräge 61b des Anschlagnockens 61 auflaufenden Gleiters 33 reicht sodann nicht mehr aus um die Blattfeder 6 durchzubiegen. Der Gleiter 33 wird durch den Anschlagnocken 61 blockiert und die Tür 1 wird dadurch in Offenlage festgestellt.

Durch ein stabförmiges Piezoelement 8 als Steuerelement wird das als Schieber ausgebildete bewegliche Blockierglied 7 in seiner Feststellposition gehalten. Das Piezoelement ist als Piezobieger 8 ausgeführt und unterhalb des Steges 54 mit seinem einen Ende an dem Schlitten 5 befestigt. Das stabförmige Piezoelement 8 erstreckt sich dabei in inneren der oberen Kammer 4o in deren Längsrichtung. Das auskragende freie Ende des Piezobiegers 8 trägt eine abgeschrägte Nase 81 zur Abstützung an einem komplementär ausgebildeten Vorsprung 74 des Blockiergliedes 7.

In der dargestellten Position steht der Piezobieger 8 unter Spannung und ist linear ausgerichtet. Beim Abschalten der Spannung krümmt sich das freie Ende des Piezobiegers 8 nach oben. Die Nase 81 am freien Ende des Piezobiegers 8 kommt dadurch außer Kontakt mit dem Vorsprung 74 des Blockiergliedes 7. Der Abschrägung der Nase 81 verhindert dabei ein Verkanten gegenüber dem Vorsprung 74, welcher unter Kraft einer Rückstellfeder 9 gegen die Nase 81 gedrückt wird.

Nach Freigabe durch den Piezobieger 8 wird das Blockierglied 7 unter Wirkung der Rückstellfeder 9 in Figur 3 nach links in Richtung des Schlittens 5 verschoben. Die Rückstellfeder 9 liegt dabei in einer Ausnehmung 75 auf der Oberseite des Blokkiergliedes 7, wobei sie sich einerseits an der linken Stirnseite der Ausnehmung 75 schieberfest und andererseits an einem nach unten abgebogenen Abschnitt 55 des darüberliegenden, am Schlitten 5 befestigten Steges 54 abstützt.

**Figur 6** zeigt den Zustand der Feststellvorrichtung nach Freigabe des Blockiergliedes 7 durch den Piezobieger 8. Das Blockierglied 7 wurde unter Wirkung der Rückstellfeder 9 nach links bewegt. Der nach oben gebogenen Piezobieger 8 steht nicht im Kontakt mit dem Vorsprung 74 des Blockiergliedes 7. Auch der untere Wälzkörper 78 ist nicht mehr im Kontakt mit der Anschlagfläche und der Stützfläche des Anschlags 62 auf der Blattfeder 6. Die Blattfeder 6 kann nun wieder in ihrer Gesamtheit durchgebogen werden, wodurch sich auch die zur Durchbiegung erforderliche Kraft verringert. Diese Kraft kann durch den unter Schließerfederkraft an der steileren Schrägfläche 61b des Anschlagnockens 61 anliegenden nicht dargestellten Gleiter 33 aufgebracht werden. Bei ausreichender Durchbiegung der Blattfeder 6 kann der Gleiter 33 in der unteren Kammer 4u unterhalb des Anschlagnockens 61 passieren und die Tür 1 schließt.

Nachdem der Gleiter 33 den Anschlagnocken 61 passiert hat, entspannt sich die Blattfeder 6 und liegt wieder in ihrer Ausgangsposition. Jedoch befindet sich das Blockierglied 7 noch immer in seiner dem Schlitten 5 zugewandten Freigabestellung. Erst beim nächsten Öffnungsvorgang der Tür 1 wird das Blockierglied 7 durch den Gleiter 33 bei dessen rechtsgerichteter Bewegung aus seiner Freigabeposition in seine Feststellposition bewegt. Dazu ist auf der Unterseite des Blokkiergliedes 7 ein U-förmiger Mitnehmer 72 angeformt, welcher mit einem abgeschrägten Mitnehmernocken 73 in untere Kammer 4u und somit in die Bewegungsbahn des Gleiters 33 hineinragt. Bei seiner rechtsgerichteten Bewegung kommt der Gleiter 33 in Kontakt mit dem Mitnehmernocken 73 und schiebt dabei das Blockierglied 7 unter Kompression der Rückstellfeder 9 nach rechts vor sich her. Sobald das Blockierglied 7 mit dem Wälzkörper 78 auf den Anschlag 62 der Blattfeder 6 aufläuft, wird die Bewegung des Blockiergliedes 7 gestoppt. Sofern weiterhin eine öffnende Kraft auf die Tür 1 ausgeübt wird, verformt der Gleiter 33 durch die auf den Mitnehmernocken 73 ausgeübte Kraft den Mitnehmer, der sich biegeelastisch nach oben wölbt und somit den Gleiter 33 passieren läßt.

Im weiteren Verlauf passiert der Gleiter 33 den Anschlagnocken 61 der Blattfeder 6, indem er an der flacheren Schrägfläche 61a angreift und die Blattfeder 6 in Gegenuhrzeigersinn auslenkt. Die Tür 1 kann sodann weiter geöffnet werden. Dabei fährt der Gleiter 33 unter dem ausgelenkten Anschlagnockens 61 hindurch.

Wird eine Feststellung des Türflügels 11 gewünscht, so muß hierzu der Piezobieger 8 wieder bestromt werden. Der unter Spannung stehende Piezobieger 8 richtet sich gerade und die Nase 81 schnappt vor den Vorsprung 74 des bereits in äußerst rechter Position befindlichen Blockiergliedes 7, wodurch dieses in Feststellposition blockiert ist.

Beim Schließen der Tür 1 kommt der Gleiter 33 bei seiner linksgerichteten Bewegung mit der steileren Anschlagfläche 61b des Anschlagnockens 61 in Kontakt. Die Wälzkörper 78 stehen dabei in Kontakt mit dem Anschlag 62 der Blattfeder 6 und das Blockierglied 7 ist durch den Piezobieger 8 in dieser Position festgestellt. Die Abmessungen der Blattfeder 6, die Position der Abstützung durch die Wälzkörper 78 und die Geometrie des Anschlagnockens 61 sind so ausgewählt, daß bei alleiniger Beaufschlagung der Tür 1 mit dem Türschließer 3 das Drehmoment nicht ausreicht, daß der Gleiter 33 den Anschlagnocken 61 auslenkt und die Tür 1 weiter geschlossen wird. Die Tür 1 bleibt somit in der Anschlaglage festgestellt.

Ein weiteres Schließen kann bei eingeschalteter Feststellung erst erfolgen, wenn auf die Tür 1 ein größeres Drehmoment aufgebracht wird, zum Beispiel wenn die Tür 1 von Hand zugezogen wird. Dabei passiert der Gleiter 33 den Anschlagnokken 61, indem er diesen durch die erhöhte Kraft unter Schwenken der Blattfeder 6 im Gegenuhrzeigersinn nach oben hin auslenkt.

Die dargestellte Feststelleinrichtung kann mit der nicht dargestellten Klemmschraube im Schlitten 5 in beliebiger Position in Längsrichtung der Gleitschiene 4 arretiert werden. Auf diese Weise ist der Feststellwinkel des Türflügels 11 nach Wahl einstellbar.

Zum Freigeben und Schließen der Tür 1 wird die Spannungsversorgung Steuerelements, d.h. des Piezobiegers 8 unterbrochen, welcher daraufhin den Schlitten 5 freigibt. Der Schlitten 5 bewegt sich wie bereits beschrieben unter Wirkung der Rückstellfeder 9 nach links und gibt die Abstützung im Bereich des Anschlags 62 der Blattfeder 6 frei. Die Blattfeder 6 kann nun mit geringerem Kraftaufwand auf ihrer Gesamtlänge durchgebogen werden. Unter Kraftwirkung des Türschließers 3 passiert der Gleiter 33 den Anschlagnocken 61, indem er diesen unter Schwenken der Blattfeder 6 im Gegenuhrzeigersinn nach oben hin auslenkt

Vorteile dieser Ausführung ergeben sich durch die Zwischenschaltung des als Schieber ausgebildeten Blockiergliedes 7 zwischen Blattfeder 6 und Piezobieger 8. Obwohl nur eine sehr geringe Kraft zur Abstützung des Blockiergliedes 7 durch den Piezobieger 8 erforderlich ist, verhindert als Folge der Abstützung der Blattfeder 6 durch das Blockierglied 7 eine hohe Kraft die Durchbiegung der Feder 6 durch den Gleiter 33. Die Ausführung der Stützstelle mittels zweier Wälzkörper 78 stellt dabei sicher, daß eine Freigabe der unter Andruck stehenden Stützstelle rollenderweise ohne Überwindung einer hohen Haftreibung möglich ist. Dies erlaubt es auch die Rückstellfeder 9, welche für die Freigabebewegung des Blokkiergliedes 7 verantwortlich ist relativ klein auszuführen.

Nicht zuletzt erlaubt es die sehr kleine und kompakte Bauweise auch, den Piezobieger 8 äußerst klein und stromsparend auszuführen.

**Figur 7a** zeigt ein Ausführungsbeispiel gemäß den Figuren 2 bis 5 mit einem zweiarmigen Hebel 82 zur weiteren Kraftuntersetzung zwischen Blockierglied 7 und Piezobieger 8. Der Aufbau und die Funktionsweise der in den Figuren 7a und 7b dargestellten Ausführungsform entspricht dabei derjenigen in den Figuren 3 und 5. Daher wird an dieser Stelle auf eine Erläuterung verzichtet.

An Stelle eines Vorsprungs 74 am Blockierglied 7, welcher in Figur 3 mit der abgeschrägten Nase 81 am freien Ende des Piezobieger 8 zusammenwirkt, ist in Figur 7a ein zweiarmiger Hebel 82 zwischengeschaltet. Der Hebel 82 ist unterhalb der Blattfeder 6 um eine horizontale Achse entgegen dem Uhrzeigersinn drehbar gelagert. Die Lagerachse ist fest im Schlitten angeordnet. Ein erster L-förmig abgewinkelter und nach links gerichteter Hebelarm 82a stützt sich mit einem horizontalen L-Schenkel auf der Nase 81 des Piezobiegers 8 ab. Komplementär zu der Abschrägung der Nase 81 ist auch die Frontfläche des Hebelarms 82a abgeschrägt.

Ein zweiter ebenfalls L-förmig abgewinkelter und nach rechts gerichteter Hebelarm 82b stützt sich mit einem horizontalen L-Schenkel auf der Stirnfläche des Blockiergliedes 7 ab. Dabei ist der erste L-Schenkel 82a etwa dreimal so weit von der Drehachse entfernt, wie der zweite L-Schenkel 82b, so daß sich dementsprechend eine Kraftuntersetzung von 3:1 ergibt. Durch diese Anordnung reduziert sich die von der Rückstellfeder 9 auf die Nase 81 des Piezobiegers 8 ausgeübte Kraft und bei der Freigabe des Blockiergliedes 7 müssen durch den Piezobieger 8 geringere Reibungskräfte überwunden werden. Dies erlaubt es, noch kleinere, stromsparendere Piezoelemente einzusetzen.

**Figur 7b** zeigt die Freigabeposition mit nach oben geschwenktem Piezobieger 8. Der zweiarmige Hebel 82 trifft linksseitig somit auf keinen Widerstand mehr und wird unter Wirkung der von der Rückstellfeder 9 auf das Blockierglied 7 ausgeübten Kraft nach links unter Drehung im Gegenuhrzeigersinn verschwenkt. Zugleich wird dabei das Blockierglied 7 in gleicher Richtung nach links verschoben.

Wie bereits unter Figur 6 beschrieben wird das Blockierglied 7 beim Öffnen der Tür 1 wieder nach rechts in seine Feststellposition bewegt. Eine nicht dargestellte Biegefeder auf der Achse des zweiarmigen Hebels 82 sorgt dafür, daß dieser sich aus seiner in Figur 7b dargestellten Kippstellung im Uhrzeigersinn dreht und sich in seine in Figur 7a dargestellte aufrechte Stellung bewegt.

Eine weitere Abwandlung der in den Figuren 2 bis 5 gezeigten Ausführung ist in **Figur 8a** dargestellt. Das Blockierglied 7 weist in Figur 8a eine langgestreckte Form auf. Der mit zwei Wälzkörpern 78 ausgestattete Lagerkäfig 71 am rechtsseitigen Ende des Blockiergliedes 7 stützt sich nahe dem freien Ende der Blattfeder 6 mit dem unteren der beiden Wälzkörper 78 auf der Blattfeder 6 ab an einer Kante in einer Ausnehmung der Blattfeder 6. Der obere Wälzkörper 78 stützt sich wie bei den vorangehenden Ausführungen an der Zunge 54a ab. Der Anschlagnocken 61 für den Gleiter 33 ist in dieser Ausführung nicht am Ende der Blattfeder 6, sondern mittig auf dieser befestigt. Vorteilhaft an dieser Anordnung ist, daß der wirksame Hebelarm des Abstützpunktes der Wälzkörper 78 auf der Blattfeder 6 länger ist als der wirksame Hebelarm der durch die Position des Anschlagnockens 61 auf der Blattfeder 6 festgelegt ist. Auf Grund dieser Hebelverhältnisse ist die vom Gleiter 33 über den Anschlagnocken 61 und die Blattfeder 6 auf die Wälzkörper 78 ausgeübte Kraft geringer ist als in den vorhergehenden Ausführungen.

Eine weitere in dieser Ausführung dargestellte Abwandlung betrifft die Formgebung des Mitnehmers 72. Der Mitnehmer 72 ist C-förmig ausgeführt, wobei er nur mit seinem rechtsseitigen Ende an dem Blockierglied 7 festgelegt ist, während das linksseitige Ende frei nach oben ragt.

**Figur 8b** zeigt wiederum die Freigabeposition mit nach oben verschwenkter Blattfeder 6. Nicht dargestellt ist die Rückstellfeder 9, die in gleicher Weise wie in vorangehend beschriebenen Figuren sich einerseits am Blockierglied 7 und andererseits am Schlitten 5 abstützt.

**Figur 9** zeigt eine weitere Ausführungsform bei der auf eine separate Rückstellfeder 9 verzichtet wird. Statt dessen ist an dem rechtsseitigen Ende des Blockiergliedes 7, im Anschluß an den Lagerkäfig 71 mit den Wälzkörpern 78, eine schräg nach unten gerichtete Kunststofflasche 79 ausgeformt. Diese Kunststofflasche 79 trifft bei einer zwangsweisen rechtsgerichteten Bewegung des Blockiergliedes 7 auf eine Schräge 64, welche im Anschluß an den Anschlag 62 auf der Blattfeder 6 befestigt ist. Dabei wird die Lasche 79 an der Schräge 64 nach unten abgebogen und steht unter elastischer Spannung. Nach Freigabe des Blockiergliedes 7 wird die in der Lasche 79 gespeicherte Energie hier wieder frei und das Blockierglied 7 bewegt sich zurück nach links, wobei sich die Lasche 79 an der Schräge 64 abdrückt.

Eine weiteres Ausführungsbeispiel mit geänderter Anordnung des Steuerelements 8 ist in den **Figuren 10** und **11** dargestellt. Auch in diesem Ausführungsbeispiel ist die Gleitschiene 4 zweigeteilt mit einer oberen Kammer 4o und einer unteren Kammer 4u ausgeführt. Auf zusätzlicher Führungsränder 44, wie in Figur 2 dargestellt, wird jedoch verzichtet. Die gesamte Feststelleinrichtung ist auf einer Leiterplatte 56 angeordnet, welche von der Längsseite her in die Gleitschiene 4 eingeschoben und durch eine Klemmschraube 56a befestigt wird.

Das Steuerelement ist als Piezoelement 8 ausgeführt und ist in dieser Ausführung quer zur Längsachse der Gleitschiene 4 angeordnet. Das Steuerelement 8 bildet die Basisfläche eines U-förmigen Blockiergliedes 91, welche zwei bewegliche Klemmbacken 92 als U-Schenkel aufweist (Figur 11). Die Klemmbacken 92 liegen auf den beiden Seitenflächen der oberen Kammer 4o der Gleitschiene 4 an. Das Steuerelement 8 und die Klemmbacken 92 nehmen in etwa die gesamte Höhe der oberen Kammer 4o ein.

Zwischen den freien Enden der Klemmbacken 92 ist ein längerer Hebelarm 65a eines zweiarmigen Schwenkhebels 65 aufgenommen. Der Schwenkhebel 65 ist auf einem Drehlager 67 um eine in Figur 10 horizontale Achse drehbeweglich gelagert. Das Drehlager 67 ist dabei wie in Figur 11 ersichtlich auf der Leiterplatte 56 in einem Stützkörper 68 abgestützt. Der Stützkörper 68 nimmt auch die Klemmschraube 56a zur Befestigung der Leiterplatte 56 auf.

Der kürzere, leicht abgewinkelte zweite Hebelarm 65b ragt in der Darstellung in Figur 10 in die Bewegungsbahn des in der unteren Kammer 4u der Gleitschiene 4 geführten Gleitkörpers 33, welcher mit dem Gleitarm des nicht dargestellten Türschließers verbunden ist. In dieser Position ist der Gleitkörper 33 durch den Schwenkhebel 65 blockiert.

In Abhängigkeit vom Funktionszustand des Steuerelements 8 wird der Hebelarm 65a durch die Klemmbacken 92 festgestellt oder freigegeben. Das als Piezoelement ausgebildete Steuerelement 8 und die Klemmbacken 92 sind derart miteinander verbunden, daß im stromlosen Ausgangszustand des Piezoelements 8 die Klemmbacken 92 in geringem Maß V-förmig nach außen weisen, so daß der zwischen den Klemmbacken 92 befindliche Hebelarm 65a freigegeben wird. Der lange Hebelarm 65a kann somit zwischen den Klemmbacken 92 nach unten schwenken, wobei der gegenüberliegende kurze Hebelarm 65b nach oben schwenkt und den Gleitkörper 33 freigibt. Um diesen Vorgang zu erleichtern, weisen die dem Hebelarm 65a zugewandten Flächen der Klemmbacken 92 eine Abschrägung 92a auf. Zusätzlich kann auch die entsprechende Gegenfläche am Hebelarm 65a abgeschrägt ausgebildet sein. Um die Reibungsverluste zwischen dem Gleitkörper 33 und dem Schwenkhebel 65 zu minimieren, ist das freie Ende des Schwenkhebels als Rolle 66 ausgebildet, welche mit dem Gleitkörper 33 zusammenwirkt.

Im bestromten Zustand des Steuerelements 8 krümmt sich dieses, so daß die Klemmbacken 92 geringfügig nach innen weisen und den Hebelarm 65a in der in Figur 10 gezeigten Stellung zwischen ihren freien Enden festklemmen. Der Gleitkörper 33 ist in dieser Stellung am rechtsseitigen Ende der Gleitschiene (Offenstellung der Tür) durch den in seine Bewegungsbahn ragenden kurzen Hebelarm 65b blockiert.

Die Abschrägungen 92a an den Enden der Klemmbacken 92 ermöglichen zudem ein Überdrücken der Gleitkörpers 33 und ein zwangsweises Schließen der Tür bei bestromten Steuerelement 8 und blockiertem Schwenkhebel 65. Durch Aufbringung einer entsprechenden Kraft auf den Gleitkörper 33 werden die Klemmbacken 92 durch den Hebelarm 65a auseinandergedrückt. Die Abschrägungen 92a ermöglichen hierbei eine geeignete Kraftübersetzung, ohne daß es zu Beschädigungen an dem Blockierglied 91 kommt.

Auf der Leiterplatte 56 sind neben weiteren nicht dargestellten elektronischen Bauelementen auch ein Steckkontakt 58, ein Potentiometer 57 und zwei Reedschalter 59a, 59b angeordnet. Der Steckkontakt 58 dient der Stromversorgung der Feststelleinrichtung und dem Anschluß an eine Steuerelektronik. Über das Potentiometer kann die Versorgungsspannung des Steuerelements 8 und damit dessen Durchbiegung variiert werden. Auf diese Weise lassen sich die von den Klemmbacken 92 auf den Schwenkhebel 65 ausgeübten Haltekräfte einstellen. Die Reedschalter 59a, 59b dienen dazu, die gegenwärtige Position des Gleitkörpers 33 zu ermittelt. Die Reedschalter 59a, 59b werden dabei durch einen auf der Oberseite des Gleitkörpers 33 befestigten Permanentmagneten 34 ausgelöst.

Beim Öffnen der Tür löst der Gleitkörper 33 zunächst den linken Reedschalter 59a aus, woraufhin das Steuerelement 8 stromlos geschaltet wird, um dem Gleitkörper 33 ein problemloses Passieren des Schwenkhebels 65b zu ermöglichen. Hierbei wird der Hebelarm 65b nach oben gedrückt. Wenn der Gleitkörper 33 sich weiterbewegt, drückt die Blattfeder den Hebelarm 65b wieder nach unten. Bei Erreichen des rechten Reedschalters 59b wird das Steuerelement 8 wieder bestromt und der Schwenkhebel 65 festgestellt. Der Reedschalter 59b signalisiert, daß sich der Gleitkörper 33 in Feststellposition befindent. Ebenso kann durch die Reedschalter 59a, 59b ein Überdrücken und zwangsweises Schließen des Türflügels erkannt werden, wenn trotz bestromtem Steuerelement 8 der Reedschalter 59a ausgelöst wird. Ein eventuell vorhandener Standflügel kann daraufhin ebenfalls freigeschaltet werden.

In den **Figuren 12** und **13** ist ein weiteres Ausführungsbeispiel mit einem Blockierglied 91 dargestellt. Das Blockierglied 91 ist identisch aufgebaut, wie das in den Figuren 10 und 11 beschriebene Blockierglied. Das ebenfalls als Piezoelement ausgebildete Steuerelement 8 ist quer zur Längsachse der Gleitschiene 4 angeordnet. Das Steuerelement 8 bildet die Basisfläche des U-förmigen Blockiergliedes 91 und zwei bewegliche Klemmbacken 92 liegen auf den beiden Seitenflächen der oberen Kammer 4o der Gleitschiene 4 an. Das Steuerelement 8 und die Klemmbacken 92 nehmen in etwa die gesamte Höhe der oberen Kammer 4o ein.

Der prinzipielle Aufbau der Leiterplatte 56, auf welcher das Blockierglied 91 endseitig angeordnet ist, entspricht ebenso der Ausführung in den Figuren 10 und 11. Ein Steckkontakt 58 dient dem Anschluß der Spannungsversorgung und der Steuerleitungen, über ein Potentiometer 57 ist die Versorgungsspannung des Steuerelements 8 regelbar und zwei Reedschalter 59a, 59b detektieren die Position eines am Gleitkörper 33 befestigten Permanentmagneten 34.

Der Anschlag, welcher den Gleitkörper 33 blockiert ist ebenfalls als Rolle 66 ausgebildet. Im Unterschied zur vorhergehenden Ausführung ist die Anschlagsrolle 66 in einem quaderförmigen Rollenkäfig 70 gelagert, welcher unter der Wirkung einer auf der Leiterplatte 56 montierten Blattfeder 93 in die Bewegungsbahn des Gleitkörpers 33 gedrängt wird. Der Rollenkäfig 70 ist in der oberen Kammer 4o der Gleitschiene 4 vertikal verschiebbar gelagert. Der Rollenkäfig 70 stützt sich dabei mit einer Stützrolle 69 auf einem auf der Leiterplatte 56 montierten Stützkörper 68 ab. Die Stützrolle 69 und die Anschlagsrolle 66 sind an entgegengesetzten Enden des Rollenkäfigs 70 angeordnet.

In Freigabestellung des Steuerelements 8 kann der Rollenkäfig 70 durch den Gleitkörper 33 gegen die Kraft der Blattfeder 93 zwischen den beiden Klemmbakken 92 des Blockiergliedes 91 herabgedrückt werden. Eine Abschrägung 68a an der Oberkante des Stützkörpers 68 erleichtert das Abrollen der Stützrolle 69 und somit das Herabdrücken. In der Feststellposition des Steuerelements 8, wenn die Klemmbacken 92 geringfügig nach innen ausgerichtet sind, ist diese Ausweichmöglichkeit blockiert und der Gleitkörper 33 bleibt festgestellt. Die Drehachsen der Stützrolle 69 und der Anschlagsrolle 66 sind zur Optimierung der Kraftübersetzung in einer Ebene angeordnet, welche mit der Horizontalen einen spitzen Winkel bildet. Auf diese Weise lassen sich mit geringem Krafteinsatz durch das Blockierglied 91 große Rückstellkräfte auf den Gleitkörper erzielen.

Abgeschrägte Kanten 92a auf der Oberseite der Klemmbacken 92 ermöglichen dennoch ein Überdrücken der Gleitkörpers 33 und ein zwangsweises Schließen der Tür bei bestromten Steuerelement 8 und blockiertem Rollenkäfig 70. Durch Aufbringung einer entsprechenden Kraft auf den Gleitkörper 33 werden die Klemmbacken 92 durch den Rollenkäfig 70 auseinandergedrückt. Die Abschrägungen 92a ermöglichen hierbei eine geeignete Kraftübersetzung, ohne daß es zu Beschädigungen an dem Blockierglied 91 kommt.

Die Reedschalter 59a, 59b dienen dazu, die gegenwärtige Position des Gleitkörpers 33 zu ermittelt. Die Reedschalter 59a, 59b werden dabei durch einen auf der Oberseite des Gleitkörpers 33 befestigten Permanentmagneten 34 ausgelöst. Beim Öffnen der Tür löst der Gleitkörper 33 zunächst den linken Reedschalter 59a aus, woraufhin das Steuerelement 8 stromlos geschaltet wird, um dem Gleitkörper 33 ein problemloses Herabdrücken des Rollenkäfigs 70 zu ermöglichen. Wenn der Gleitkörper sich weiterbewegt, drückt die Blattfeder 93 den Rollenkäfig 70 wieder in die untere Kammer 4u. Wenn der Gleitkörper 33 den rechten Reedschalters 59b erreicht, wird das Steuerelement 8 wieder bestromt und der Rollenkäfig 70 festgestellt. Der Reedschalter 59b signalisiert, daß sich der Gleitkörper 33 in Feststellposition befindent. Ebenso kann durch die Reedschalter 59a, 59b ein Überdrücken und zwangsweises Schließen des Türflügels erkannt werden, wenn trotz bestromtem Steuerelement 8 der Reedschalter 59a ausgelöst wird. Ein eventuell vorhandener Standflügel kann daraufhin ebenfalls freigeschaltet werden.

### Liste der Bezugszeichen

- 1: Tür
- 11: Türflügel
- 2: Rahmen
- 3: Türschließer
- 31: Schließerwelle
- 32: Gleitarm
- 33: Gleitkörper, Gleiter
- 34: Magnet
- 4: Gleitschiene
- 4a: Begrenzungssteg
- 4b: Seitenteil
- 40: obere Kammer
- 4u: untere Kammer
- 41: Schlitz
- 42: Stegrand, Stegränder
- 43: Öffnung
- 44: Führungsränder
- 5: Schlitten, Schlittenkörper
- 51: Gewindeloch
- 52: Schraube
- 53: Gewindeschraube
- 54: Steg
- 54a: Zunge
- 55: Widerlager
- 56: Leiterplatte
- 56a: Klemmschraube
- 57: Potentiometer
- 58: Steckkontakt
- 59a, 59b: Reedschalter
- 6: Blattfeder
- 61: Anschlagnocken, Nocken
- 61a: flache Schrägfläche
- 61b: steile Schrägfläche
- 62: Anschlag
- 63: Nietverbindung
- 64: Schräge
- 65: Schwenkhebel
- 65a: langer Hebelarm
- 65b: kurzer Hebelarm
- 66: Anschlagsrolle
- 67: Drehlager
- 68: Stützblock
- 69: Stützrolle
- 70: Rollenkäfig
- 7: Blockierglied
- 71: Lagerkäfig
- 72: Mitnehmer
- 73: Mitnehmernocken
- 74: Vorsprung
- 75: Ausnehmung
- 76: Schenkel
- 77: Bohrung
- 78: Wälzkörper
- 79: Lasche
- 8: Piezobieger, Steuerelement
- 81: Nase
- 82: Hebel
- 82a, 82b: Hebelarm
- 83: Anschlußkontakt
- 9: Rückstellfeder
- 91: Blockierglied
- 92: Klemmbacken
- 92a: Abschrägung
- 93: Blattfeder

## Patentansprüche

1. Feststellvorrichtung für eine mit einem Türschließer (3) versehene Tür (1) mit einem zwischen einem Türflügel (11) und einem ortsfestem Blendrahmen (2) angeordneten Gleitarm (32) und einer Schiene (4), in der der Gleitarm (32) geführt ist,
wobei der Gleitarm (32) an seinem einen Ende am Türflügel (11) bzw. am Blendrahmen (2) abgestützt, vorzugsweise angelenkt ist und mit seinem anderen Ende in der am Blendrahmen (2) bzw. am Türflügel (11) angeordneten Schiene (4) verschiebbar geführt ist,
und mit einem im Bereich der Schiene (4) angeordneten, mit einem elektrisch schaltbaren Steuerelement (8) zusammenwirkenden, mit dem Gleitarm (32) zusammenwirkenden, beweglichen Anschlag (61), der in der Schiene (4) in einer einem bestimmten Feststellwinkel des Türflügels (11) zugeordneten Position angeordnet ist,
**dadurch gekennzeichnet, dass** das Steuerelement (8) ein piezoelektrisches Element oder ein magnetostriktives Element oder ein thermostriktives Element oder ein Shape-Memory-Element aufweist, und
**dass** zwischen dem Steuerelement (8) und dem Anschlag (61, 66) ein Blockierglied (7, 91) einwirkt, wobei das Steuerelement (8) das Blockierglied (7, 91) betätigt, und wobei das Blockierglied (7, 91) den Anschlag (61, 66) freigibt bzw. in einer Feststellposition blockiert.

2. Feststellvorrichtung nach Anspruch 1, **dadurch**
**gekennzeichnet,**
**daß** das Steuerelement (8) einen Piezostapel aufweist, der vorzugsweise als einseitig gelagerter Piezobieger oder vorzugsweise als radial oder mittig gelagerter Piezo-Drehblock ausgebildet ist.

3. Feststellvorrichtung nach Anspruch 1 oder 2, **dadurch**
**gekennzeichnet,**
**daß** das Steuerelement (8) eine Krümm- und/oder Streckbewegung ausführt.

4. Feststellvorrichtung nach einem der vorhergehenden Ansprüche,
**dadurch gekennzeichnet,**
**daß** das Blockierglied (7) als im Bereich der Schiene (4) axial beweglich gelagerter Schieber ausgebildet ist.

5. Feststellvorrichtung nach einem der vorhergehenden Ansprüche,
**dadurch gekennzeichnet,**
**daß** das Steuerelement (8) mit dem vorzugsweise als Schieber ausgebildeten Blockierglied (7) zusammenwirkt, welches seinerseits mit dem Anschlag (61) zusammenwirkt und zwischen einer Abstützposition und einer Freigabeposition verschiebbar ist.

6. Feststellvorrichtung nach einem der vorhergehenden Ansprüche,
**dadurch gekennzeichnet,**
**daß** das Steuerelement (8) in einer ersten Stellung die Axialbewegung des vorzugsweise als Schieber ausgebildeten Blockierglieds (7) sperrt und in einer zweiten Stellung die Axialbewegung des vorzugsweise als Schieber ausgebildeten Blockierglieds (7) freigibt.

7. Feststellvorrichtung nach einem der vorhergehenden Ansprüche,
**dadurch gekennzeichnet,**
**daß** das Steuerelement (8) einseitig in einem Lagerkörper, vorzugsweise Schlittenkörper (5) befestigt ist, wobei am freien Ende des Steuerelements (8) eine Anschlagfläche (81) für das vorzugsweise als Schieber ausgebildete Blockierglied (7) ausgebildet ist.

8. Feststellvorrichtung nach einem der vorhergehenden Ansprüche,
**dadurch gekennzeichnet,**
**daß** sich das Steuerelement (8) einseitig eingespannt horizontal auskragend in einer Kammer (4o) der Schiene (4) erstreckt.

9. Feststellvorrichtung nach einem der vorhergehenden Ansprüche,
**dadurch gekennzeichnet,**
**daß** die Anschlagfläche des Steuerelements (8) abgeschrägt ausgebildet ist und in Feststellposition des Steuerelements (8) mit einem an dem vorzugsweise als Schieber ausgebildeten Blockierglied (7) komplementär ausgebildeten Vorsprung (74) zusammenwirkt.

10. Feststellvorrichtung nach einem der vorhergehenden Ansprüche,
**dadurch gekennzeichnet,**
**daß** das vorzugsweise als Schieber ausgebildete Blockierglied (7) einen vorzugsweise biegeelastischen Mitnehmer (72) aufweist, welcher in die Bewegungsbahn des Gleiters (33) ragt und mit diesem zumindest beim Öffnen der Tür (1) zusammenwirkt.

11. Feststellvorrichtung nach einem der vorhergehenden Ansprüche,
**dadurch gekennzeichnet,**
**daß** das Blockerglied (7) als ein mit dem beweglichen Anschlag (66) mittelbar oder unmittelbar zusammenwirkendes, reversibel verformbares Element (91) ausgebildet ist.

12. Feststellvorrichtung nach einem der vorhergehenden Ansprüche,
**dadurch gekennzeichnet,**
**daß** das Blockierglied als Klemmvorrichtung (91) ausgebildet ist.

13. Feststellvorrichtung nach einem der vorhergehenden Ansprüche, insbesondere nach Anspruch 12, **dadurch gekennzeichnet,**
**daß** das Steuerelement (8) mit dem im Bereich der Schiene gelagerten Blockierglied (91) zusammenwirkt oder als Teil des Blockierglieds (91) ausgebildet ist, wobei das Blockierglied (91) in einer ersten Stellung den Anschlag (66) mittelbar oder unmittelbar blockiert und ein einer zweiten Stellung den Anschlag (66) freigibt.

14. Feststellvorrichtung nach einem der vorhergehenden Ansprüche, insbesondere nach Anspruch 12 oder 13, **dadurch gekennzeichnet,**
**daß** das Blockierglied (91) U-förmige Gestalt aufweist, wobei die U-Schenkel als Klemmbacken (92) ausgebildet sind und zwischen dem U-Schenkeln (92) ein Freiraum verbleibt.

15. Feststellvorrichtung nach Anspruch 13 oder 14, **dadurch**
**gekennzeichnet,**
**daß** sich bei bestromtem Steuerelement (8) die U-Schenkel (92) des Blockierglieds (91) auseinander zubewegen und bei stromlosem Steuerelement (8) die U-Schenkel des Blockierglieds (91) voneinander entfernen, oder umgekehrt.

16. Feststellvorrichtung nach Anspruch 14 oder 15, **dadurch**
**gekennzeichnet,**
**daß** ein Bereich des Anschlags (66) in der Gleitschiene (4) zwischen den U-Schenkeln (92) des Blockierglieds (91) vertikal verschiebbar geführt ist.

17. Feststellvorrichtung nach einem der Ansprüche 14 bis 16, **dadurch**
**gekennzeichnet,**
**daß** der Anschlag (66) an einem ersten Hebelarm (65b) eines zweiarmigen Schwenkhebels (65) ausgebildet ist, wobei ein zweiter Hebelarm (65a) vertikal verschiebbar zwischen den U-Schenkeln (92) des Blockierglieds (91) geführt ist.

18. Feststellvorrichtung nach Anspruch 17, **dadurch**
**gekennzeichnet,**
**daß** der Schwenkhebel (65) in der Schiene (4) drehbeweglich gelagert ist, vorzugsweise drehbeweglich um eine Achse (67) senkrecht zur Bewegungsrichtung des Gleiters (33).

19. Feststellvorrichtung nach einem der Ansprüche 13 bis 18, **dadurch**
**gekennzeichnet,**
**daß** die U-Schenkel (92) und/oder der Hebelarm (65a) des Schwenkhebels (65) einander zugewandte Schrägflächen aufweisen.

20. Feststellvorrichtung nach einem der vorhergehenden Ansprüche,
**dadurch gekennzeichnet,**
**daß** das vorzugsweise als Schieber ausgebildete Blockierglied (7) gegen die Kraft einer in Richtung der Freigabeposition wirkenden Rückstellfeder (9) oder dergleichen gelagert ist.

21. Feststellvorrichtung nach Anspruch 20, **dadurch**
**gekennzeichnet,**
**daß** die Rückstellfeder (9) in einer Ausnehmung (75) des vorzugsweise als Schieber ausgebildeten Blockierglieds (7) gelagert ist, wobei sie sich einerseits an einer Stirnwand der Ausnehmung (75) schieberfest abstützt und andererseits an dem vorzugsweise in die Ausnehmung (75) eingreifenden Widerlager (55) schienen- oder schlittenfest abstützt.

22. Feststellvorrichtung nach einem der vorhergehenden Ansprüche,
**dadurch gekennzeichnet,**
**daß** der bewegliche Anschlag unter Wirkung eines Federelements (6) in den Bewegungsbereich des Gleitarms gedrängt wird.

23. Feststellvorrichtung nach Anspruch 22, **dadurch**
**gekennzeichnet,**
**daß** das Federelement als Blattfeder (6) ausgebildet ist und das Steuerelement (8) mittelbar oder unmittelbar mit der Blattfeder (6) zusammenwirkt, wobei vorzugsweise vorgesehen ist, daß die Blattfeder (6) durch das Blockierglied (7) in der Abstützposition des Blockierglieds in Biegerichtung abgestützt ist.

24. Feststellvorrichtung nach Anspruch 23, **dadurch**
**gekennzeichnet,**
**daß** der Anschlag (61) im Endbereich der Blattfeder (6) angeordnet ist und die Abstützung der Blattfeder (6) in deren Mittelbereich erfolgt, oder umgekehrt.

25. Feststellvorrichtung nach Anspruch 23 oder 24, **dadurch**
**gekennzeichnet,**
**daß** das vorzugsweise als Schieber ausgebildete Blockierglied (7) in seiner Abstützposition einerseits an der Blattfeder (6) oder einer auf der Blattfeder (6) montierten Stützfläche (62) anliegt und andererseits an der Schiene (4) oder einem schienenfesten Bauteil abgestützt ist.

26. Feststellvorrichtung nach einem der Ansprüche 23 bis 25, **dadurch**
**gekennzeichnet,**
**daß** ein Schieberanschlag (62) auf der Blattfeder (6) ausgebildet oder befestigt ist, welcher die Horizontalbewegung des vorzugsweise als Schieber ausgebildeten Blockierglieds (7) in der einen Kammer (4o) in einer dem Steuerelement (8) abgewandten Bewegungsrichtung begrenzt.

27. Feststellvorrichtung nach einem der vorhergehenden Ansprüche,
**dadurch gekennzeichnet,**
**daß** der Schieberanschlag (62) eine Abstützfläche für eine Abstützung des vorzugsweise als Schieber ausgebildeten Blockierglieds (7) in vertikaler Richtung bildet.

28. Feststellvorrichtung nach einem der Ansprüche 23 bis 27, **dadurch**
**gekennzeichnet,**
**daß** die Blattfeder (6) eine über ihre Länge variierende Biegefestigkeit aufweist.

29. Feststellvorrichtung nach einem der vorhergehenden Ansprüche,
**dadurch gekennzeichnet,**
**daß** das vorzugsweise als Schieber ausgebildete Blockierglied (7) zwei Wälzkörper (78) aufweist, wobei vorzugsweise vorgesehen ist, daß die Wälzkörper in Bohrungen (77) des vorzugsweise als Schieber ausgebildeten Blockierglieds (7) um eine horizontale Längsachse drehbar gelagert sind.

30. Feststellvorrichtung nach Anspruch 29, **dadurch**
**gekennzeichnet,**
**daß** die Wälzkörper (78) in Rollkontakt miteinander stehen.

31. Feststellvorrichtung nach Anspruch 29 oder 30, **dadurch**
**gekennzeichnet,**
**daß** einer der Wälzkörper (78) in der Abstützposition des Blockierglieds (7) an der Blattfeder (6) oder einer auf der Blattfeder (6) montierten Stützfläche, z.B. Schieberanschlag (62), anliegt und der andere Wälzkörper (78) an der Oberseite der einen Kammer (4o) oder einem in der Kammer (4o) angeordneten Stützelement (54a) anliegt.

32. Feststellvorrichtung nach einem der Ansprüche 29 bis 31, **dadurch**
**gekennzeichnet,**
**daß** ein frei auskragender Steg (54) an dem Lagerkörper, vorzugsweise Schlittenkörper (5) befestigt ist, wobei der Steg (54) auf der Oberseite der einen Kammer (4o) anliegt und eine Abrollfläche für einen Wälzkörper (78) bildet.

33. Feststellvorrichtung nach Anspruch 32, **dadurch**
**gekennzeichnet,**
**daß** in oder an dem Steg (54) ein Widerlager für die Rückstellfeder (9) ausgebildet ist.

34. Feststellvorrichtung nach einem der vorhergehenden Ansprüche ,
**dadurch gekennzeichnet,**
**daß** der Anschlag als Anschlagnocken (61) mit einer flacheren Anschlagfläche (61a) und einer steileren Anschlagfläche (61b) ausgebildet ist,
wobei der in der Schiene geführte Gleiter (33) beim Öffnen der Tür (1) mit der flacheren Anschlagfläche (61a) und beim Schließen der Tür (1) mit der steileren Anschlagfläche (61b) zusammenwirkt.

35. Feststellvorrichtung nach einem der vorhergehenden Ansprüche,
**dadurch gekennzeichnet,**
**daß** der Anschlag (66) als Rolle ausgebildet ist.

36. Feststellvorrichtung nach einem der vorhergehenden Ansprüche,
**dadurch gekennzeichnet,**
**daß** die Schiene (4) als Zweikammergehäuse mit zwei parallelen Kammern (4o, 4u) ausgebildet ist, die durch eine Öffnung (43) miteinander verbunden sind.

37. Feststellvorrichtung nach Anspruch 36, **dadurch**
**gekennzeichnet,**
**daß** ein mit dem Gleitarm (32) verbundenes Gleit- oder Rollelement (33) in der einen Kammer (4u) geführt ist und das Steuerelement (8) in der anderen Kammer (4o) angeordnet ist.

38. Feststellvorrichtung nach Anspruch 36 oder 37, **dadurch**
**gekennzeichnet,**
**daß** ein Lagerkörper, vorzugsweise Schlittenkörper (5) im Gehäuse der Schiene (4), vorzugsweise in der einen Kammer (4o) in wählbarer Position z.B. über eine Klemmschraube festlegbar ist, wobei das Steuerelement (8) und/oder das Federelement (6, 93) an oder in dem Lagerkörper (5) gelagert sind.

39. Feststellvorrichtung einem der Ansprüche 36 bis 38, **dadurch**
**gekennzeichnet,**
**daß** das Federelement (6, 93) einseitig, vorzugsweise horizontal auskragend in einem im Gehäuse der Schiene (4) angeordneten Lagerkörper, vorzugsweise in dem Schlittenkörper (5) befestigt ist.

## Claims

1. A blocking apparatus for a door (1) provided with a door closer (3)
comprising a sliding arm (32) arranged between a door leaf (11) and a fixed-position door frame (2) and a rail (4) in which the sliding arm (32) is guided,
wherein the sliding arm (32) is supported, preferably hinged, at its one end at the door leaf (11) or at the door frame (2), and is displaceably guided with its other end in the rail (4) arranged at the door frame (2) or at the door leaf (11) respectively,
and comprising a movable stop (61) which is arranged in the region of the rail (4), which cooperates with an electrically switchable control element (8), which cooperates with the sliding arm (32) and which is arranged in the rail (4) in a position associated with a specified blocking angle of the door leaf (11),
**characterized in that** the control element (8) has a piezo-electrical element or a magnetostrictive element or a thermostrictive element or a shape-memory element; and
**in that** a blocking element (7, 91) acts between the control element (8) and the stop (61, 66), with the control element (8) actuating the blocking element (7, 91) and with the blocking element (7, 91) releasing the stop (61, 66) or blocking it in a blocked position.

2. A blocking apparatus in accordance with claim 1, **characterized in that** the control element (8) has a piezo stack which is preferably formed as a piezo-bender supported at one end or preferably as a piezo turning block supported radially or centrally.

3. A blocking apparatus in accordance with claim 1 or claim 2, **characterized in that** the control element (8) executes a bowing movement and/or an extension movement.

4. A blocking apparatus in accordance with any one of the preceding claims, **characterized in that** the blocking element (7) is formed as a slide member axially movably mounted in the region of the rail (4).

5. A blocking apparatus in accordance with any one of the preceding claims, **characterized in that** the control element (8) cooperates with the blocking element (7), which is preferably formed as a slide member and which in turn cooperates with the stop (61) and is displaceable between a support position and a release position.

6. A blocking apparatus in accordance with any one of the preceding claims, **characterized in that**, in a first position, the control element (8) blocks the axial movement of the blocking element (7) which is preferably designed as a slide member and, in a second position, releases the axial movement of the blocking element (7) which is preferably designed as a slide member.

7. A blocking apparatus in accordance with any one of the preceding claims, **characterized in that** the control element (8) is secured at one end in a mounting member, preferably a carriage member (5), with an abutment surface (81) for the blocking element (7), which is preferably formed as a slide member, being formed at the free end of the control element (8).

8. A blocking apparatus in accordance with any one of the preceding claims, **characterized in that** the control element (8) extends horizontally projecting in a chamber (4o) which is clamped at one end of the rail (4).

9. A blocking apparatus in accordance with any one of the preceding claims, **characterized in that** the abutment surface of the control element (8) is formed in a chamfered manner and cooperates in the blocked position of the control element (8) with a projection (74) of a complementary shape at the blocking element (7), which is preferably formed as a slide member.

10. A blocking apparatus in accordance with any one of the preceding claims, **characterized in that** the blocking element (7), which is preferably formed as a slide member, has a preferably flexurally elastic driver (72) which projects into the path of movement of the slider (33) and cooperates with this at least during the opening of the door (1).

11. A blocking apparatus in accordance with any one of the preceding claims, **characterized in that** the blocking element (7) is formed as a reversibly deformable element (91) which cooperates indirectly or directly with the movable stop (66).

12. A blocking apparatus in accordance with any one of the preceding claims, **characterized in that** the blocking element is formed as a clamping device (91).

13. A blocking apparatus in accordance with any one of the preceding claims, in particular with claim 12, **characterized in that** the control element (8) cooperates with the blocking element (91) mounted in the region of the rail, or is formed as a part of the blocking element (91), with the blocking element (91) blocking the stop (66) indirectly or directly in a first position and releasing the stop (66) in a second position.

14. A blocking apparatus in accordance with any one of the preceding claims, in particular with claim 12 or claim 13, **characterized in that** the blocking element (91) has a U-shaped design, with the U limbs being formed as clamping jaws (92) and a free space remaining between the U limbs (92).

15. A blocking apparatus in accordance with claim 13 or claim 14, **characterized in that** when the control element (8) is energized, the U limbs (92) of the blocking element (91) move towards one another and, when the control element (8) is not energized, move away from one another, or vice versa.

16. A blocking apparatus in accordance with claim 14 or claim 15, **characterized in that** a region of the stop (66) is vertically displaceably guided in the rail (4) between the U limbs (92) of the blocking element (91).

17. A blocking apparatus in accordance with any one of claims 14 to 16, **characterized in that** the stop (66) is formed at a first lever arm (65b) of a two-armed pivotal lever (65), with a second lever arm (65a) being vertically displaceably guided between the U limbs (92) of the blocking element (91).

18. A blocking apparatus in accordance with claim 17, **characterized in that** the pivotal lever (65) is rotationally movably mounted in the rail (4), and is preferably rotationally movable about an axis (67) perpendicular to the direction of movement of the slider (33).

19. A blocking apparatus in accordance with any one of claims 13 to 19, **characterized in that** the U limbs (92) and/or the lever arm (65a) of the pivotal lever (65) have mutually confronting inclined surfaces.

20. A blocking apparatus in accordance with any one of the preceding claims, **characterized in that** the blocking element (7), which is preferably formed as a slide member, is supported against the force of a resetting spring (9) or the like acting in the direction of the release position.

21. A blocking apparatus in accordance with claim 20, **characterized in that** the resetting spring (9) is mounted in a cutout (75) of the blocking element (7) preferably formed as a slide member, with it being fixedly supported with respect to the slide member at an end wall of the cutout (75) at one end and being fixedly supported with respect to the rail or with respect to the carriage at the abutment (55) which preferably engages into the cutout (75), at the other end.

22. A blocking apparatus in accordance with any one of the preceding claims, **characterized in that** the movable stop is forced into the range of movement of the sliding arm under the action of a spring element (6).

23. A blocking apparatus in accordance with claim 22, **characterized in that** the spring element is formed as a leaf spring (6) and the control element (8) cooperates indirectly or directly with the leaf spring (6), with it preferably being provided that the leaf spring (6) is supported by the blocking element (7) in the support position of the blocking element in the direction of bending.

24. A blocking apparatus in accordance with claim 23, **characterized in that** the stop (61) is arranged in the end region of the leaf spring (6) and the support of the leaf spring (6) takes place in its central region, or vice versa.

25. A blocking apparatus in accordance with claim 23 or claim 24, **characterized in that**, in its support position, the blocking element (7), which is preferably formed as a slide member, contacts the leaf spring (6) or a support surface (62) mounted on the leaf spring (6) at the one end and is supported at the rail (4) or at a component fixed with respect to the rail at the other end.

26. A blocking apparatus in accordance with any one of claims 23 to 25, **characterized in that** a slide member stop (62) is formed at or secured to the leaf spring (6) and limits the horizontal movement of the blocking element (7), which is preferably formed as a slide member, in the one chamber (4o) in a direction of movement away from the control element (8).

27. A blocking apparatus in accordance with any one of the preceding claims, **characterized in that** the slide member stop (62) forms a support surface for a support of the blocking element (7), which is preferably formed as a slide member, in the vertical direction.

28. A blocking apparatus in accordance with any one of claims 23 to 27, **characterized in that** the leaf spring. (6) has a varying bending strength over its length.

29. A blocking apparatus in accordance with any one of the preceding claims, **characterized in that** the blocking element (7), which is preferably formed as a slide member, has two rolling elements (78), with it preferably being provided that the rolling elements are rotatably mounted about a horizontal longitudinal axis in bores (77) of the blocking element (7),which is preferably formed as a slide member.

30. A blocking apparatus in accordance with claim 29, **characterized in that** the rolling elements (78) are in rolling contact with one another.

31. A blocking apparatus in accordance with claim 29 or claim 30, **characterized in that** one of the rolling elements (78) contacts the leaf spring (6) or a support surface, for example a slide member stop (62), mounted on the leaf spring (6) in the support position of the blocking element (7) and the other rolling element (78) contacts the upper side of the one chamber (4o) or a support element (54a) arranged in the chamber (4o).

32. A blocking apparatus in accordance with any one of claims 29 to 31, **characterized in that** a freely projecting web (54) is secured to the mounting member, preferably to the carriage member (5), with the web (54) contacting the upper side of the one chamber (40) and forming a roll-off surface for a rolling element (78).

33. A blocking apparatus in accordance with claim 32, **characterized in that** an abutment for the resetting spring (9) is formed in or at the web (54).

34. A blocking apparatus in accordance with any one of the preceding claims, **characterized in that** the abutment is formed as a stop nose (61) with a flatter stop surface (61a) and a steeper stop surface (61b), with the slider (33) guided in the rail cooperating with the flatter stop surface (61a) when the door (1) is opened and with the steeper stop surface (61b) when the door (1) is closed.

35. A blocking apparatus in accordance with any one of the preceding claims, **characterized in that** the abutment (66) is formed as a roller.

36. A blocking apparatus in accordance with any one of the preceding claims, **characterized in that** the rail (4) is formed as a dual chamber housing having two parallel chambers (4o, 4u) which mutually communicate via an opening (43).

37. A blocking apparatus in accordance with claim 36, **characterized in that** a slide element or roller element (36) connected to the sliding arm (32) is guided in the one chamber (4u) and the control element (8) is arranged in the other chamber (4o).

38. A blocking apparatus in accordance with claim 36 or claim 37, **characterized in that** a mounting member, preferably a carriage member (5), can be fixed in place in the housing of the rail (4), preferably in the one chamber (4o), in a selectable position, for example via a clamping screw, with the control element (8) and/or the spring element (6, 93) being mounted on or in the mounting member (5).

39. A blocking apparatus in accordance with any of claims 36, to 38, **characterized in that** the spring element (6, 93) is secured at one end, preferably in a horizontally projecting manner, in a mounting member arranged in the housing of the rail (4), preferably in the carriage member (5).

## Revendications

1. Dispositif de blocage pour une porte (1) équipée d'un ferme-porte (3)
comportant un bras coulissant (32) disposé entre un vantail (11) et un dormant fixe (2) et une roue (4) dans lequel est guidé le bras coulissant (32),
dans lequel le bras coulissant (32) s'appuie, de préférence s'articule, à sa première extrémité, contre le vantail (11) ou le dormant (2) et, à son autre extrémité, est guidé, avec liberté de coulissement, dans le rail (4) disposé sur le dormant (2) ou sur le vantail (11),
et comportant une butée mobile (61) qui est disposée dans la zone du rail (4), qui coopère avec un élément de commande (9) qui peut commuter électriquement, qui coopère avec le bras coulissant (32) et qui est disposée dans le rail (4) dans une position associée à un angle de blocage déterminé du vantail (11),
**caractérisé par le fait que** l'élément de commande (8) présente un élément piézo-électrique ou un élément magnétostrictif ou un élément thermostrictif ou un élément à mémoire de forme et qu'entre l'élément de commande (8) et la butée (61, 66) agit un organe de blocage (7, 91), étant précisé que l'élément de commande (8) manoeuvre l'organe de blocage (7, 91) et que l'organe de blocage (91) libère la butée (61, 66) ou la bloque en position de blocage.

2. Dispositif de blocage selon la revendication 1, **caractérisé par le fait**
**que** l'élément de commande (8) présente un empilement piézo-électrique qui est de préférence conçu sous forme d'un organe flexible piézo-électrique porté d'un côté ou de préférence sous forme d'un bloc pivotant piézo-électrique porté radialement ou au milieu.

3. Dispositif de blocage selon la revendication 1 ou 2, **caractérisé par le fait**
**que** l'élément de commande (8) exécute un mouvement de courbure et/ou d'étirement.

4. Dispositif de blocage selon l'une des revendications précédentes, **caractérisé par le fait**
**que** l'organe de blocage (7) est conçu sous forme d'un coulisseau porté avec liberté de coulisser axialement dans la zone du rail (4).

5. Dispositif de blocage selon l'une des revendications précédentes, **caractérisé par le fait**
**que** l'élément de commande (8) coopère avec l'organe de blocage (7) qui est de préférence conçu sous forme d'un coulisseau, qui coopère de son côté avec la butée (61) et qui peut coulisser entre une position d'appui et une position de libération.

6. Dispositif de blocage selon l'une des revendications précédentes, **caractérisé par le fait**
**que**, dans une première position, l'élément de commande (8) verrouille le mouvement axial de l'organe de blocage (7), conçu de préférence sous forme d'un coulisseau, et, dans une seconde position, libère le mouvement axial de l'organe de blocage (7), conçu de préférence sous forme d'un coulisseau.

7. Dispositif de blocage selon l'une des revendications précédentes, **caractérisé par le fait**
**que** l'élément de commande (8) est fixé d'un côté sur un support, de préférence sur un chariot (5), étant précisé qu'à l'extrémité libre de l'élément de commande (8) est formée une surface de butée (80) pour l'organe de blocage (7) conçu de préférence sous forme d'un coulisseau.

8. Dispositif de blocage selon l'une des revendications précédentes, **caractérisé par le fait**
**que** l'élément de commande (8), contraint d'un côté, s'étend horizontalement en débordant dans une chambre (4o) du rail (4).

9. Dispositif de blocage selon l'une des revendications précédentes, **caractérisé par le fait**
**que** la surface de butée de l'élément de commande (8) est conçue chanfreinée et que dans la position de blocage de l'élément de commande (8), elle coopère avec un saillant (74) formé de façon complémentaire sur l'organe de blocage (7) conçu de préférence sous forme d'un coulisseau.

10. Dispositif de blocage selon l'une des revendications précédentes, **caractérisé par le fait**
**que** l'organe de blocage (7), conçu de préférence sous forme d'un coulisseau, présente un entraîneur (72), de préférence élastique en flexion, qui pénètre dans la trajectoire du coulisseau (33) et coopère avec lui au moins lors de l'ouverture de la porte (1).

11. Dispositif de blocage selon l'une des revendications précédentes, **caractérisé par le fait**
**que** l'organe de blocage (7) est conçu sous forme d'un élément (91) déformable de façon réversible et coopérant directement ou indirectement avec la butée mobile (66).

12. Dispositif de blocage selon l'une des revendications précédentes, **caractérisé par le fait**
**que** l'organe de blocage est conçu sous forme d'un dispositif de serrage (91).

13. Dispositif de blocage selon l'une des revendications précédentes, en particulier selon la revendication 12, **caractérisé par le fait**
**que** l'élément de commande (8) coopère avec l'organe de blocage (91), porté dans la zone du rail, ou bien est conçu en tant que partie de l'organe de blocage (91), étant précisé que dans une première position l'organe de blocage (91) bloque directement ou indirectement la butée (66) et que dans une seconde position il libère la butée (66).

14. Dispositif de blocage selon l'une des revendications précédentes, en particulier selon la revendication 12 ou 13, **caractérisé par le fait**
**que** l'organe de blocage (91) présente une forme en U, étant précisé que les branches du U sont conçues sous forme de mors (92) et qu'entre les branches du U (92) subsiste un espace libre.

15. Dispositif de blocage selon la revendication 13 ou 14, **caractérisé par le fait**
**que**, l'élément de commande (8) étant alimenté en courant électrique, les branches du U (92) de l'organe de blocage (91) se rapprochent l'une de l'autre et que, l'élément de commande (8) n'étant pas alimenté en courant électrique, les branches du U de l'organe de blocage (91) s'écartent l'une de l'autre, ou inversement.

16. Dispositif de blocage selon la revendication 14 ou 15, **caractérisé par le fait**
**qu'**une zone de la butée (66) est guidée, avec liberté de coulisser verticalement, dans le rail de coulissement (4), entre les branches du U (92) de l'organe de blocage (91).

17. Dispositif de blocage selon l'une des revendications 14 à 16, **caractérisé par le fait**
**que** la butée (66) est prévue sur un premier bras de levier (65b) d'un levier pivotant à deux bras (65), étant précisé qu'un second bras de levier (65a) est guidé, avec liberté de coulisser verticalement, entre les branches du U (92) de l'organe de blocage (91).

18. Dispositif de blocage selon la revendication 17, **caractérisé par le fait**
**que** le levier pivotant (65) est porté dans le rail (4) avec liberté de pivotement, de préférence liberté de pivotement autour d'un axe (67) perpendiculaire à la direction du mouvement du coulisseau (33).

19. Dispositif de blocage selon l'une des revendications 13 à 18, **caractérisé par le fait**
**que** les branches du U (92) et/ou le bras de levier (65a) du levier pivotant (65) présentent des surfaces obliques orientées l'une vers l'autre.

20. Dispositif de blocage selon l'une des revendications précédentes,
**caractérisé par le fait**
**que** l'organe de blocage (7) conçu de préférence sous forme d'un coulisseau est porté à l'encontre de la force d'un ressort de rappel (9) ou analogue, agissant dans le sens de la position de libération,.

21. Dispositif de blocage selon la revendication 20, **caractérisé par le fait**
**que** le ressort de rappel (9) est porté dans un évidement (75) de l'organe de blocage (7), conçu de préférence sous forme d'un coulisseau, étant précisé que ce ressort s'appuie d'une part, sans pouvoir coulisser, contre une paroi frontale de l'évidement (75), et d'autre part, s'appuie, fixe par rapport au rail ou par rapport au chariot, sur la contre-portée (55) qui de préférence vient en prise dans l'évidement (75).

22. Dispositif de blocage selon l'une des revendications précédentes, **caractérisé par le fait**
**que** sous l'action d'un élément élastique (6), la butée mobile est refoulée dans la trajectoire du bras coulissant.

23. Dispositif de blocage selon la revendication 22, **caractérisé par le fait**
**que** l'élément élastique est conçu sous forme d'un ressort à lame (6) et que l'élément de commande (8) coopère, directement ou indirectement, avec le ressort à lame (6), étant précisé qu'il est de préférence prévu que le ressort à lame (6) soit appuyé, dans le sens dans lequel il est cintré, dans l'organe de blocage (7) dans la position d'appui de l'organe de blocage.

24. Dispositif de blocage selon la revendication 23, **caractérisé par le fait**
**que** la butée (61) est disposée dans la zone d'extrémité du ressort à lame (6) et que l'appui du ressort à lame (6) se fait dans sa zone médiane, ou inversement.

25. Dispositif de blocage selon la revendication 23 ou 24, **caractérisé par le fait**
**que** l'organe de blocage (7), conçu de préférence sous forme d'un coulisseau, s'appuie, dans sa position d'appui, d'une part sur le ressort à lame (6) ou sur une surface d'appui (62) montée sur le ressort à lame et d'autre part, sur le rail (4) ou sur un composant fixe par rapport au rail.

26. Dispositif de blocage selon l'une des revendications 23 à 25, **caractérisé par le fait**
**que** sur le ressort à lame (6) est formée ou fixée une butée (62) qui limite le mouvement horizontal de l'organe de blocage (7), conçu de préférence sous forme d'un coulisseau, dans l'une des chambres (4o) dans le sens du mouvement opposé à l'élément de commande (8).

27. Dispositif de blocage selon l'une des revendications précédentes, **caractérisé par le fait**
**que** la butée (62) forme en direction verticale une surface d'appui pour un appui de l'organe de blocage (7) conçu de préférence sous forme d'un coulisseau.

28. Dispositif de blocage selon l'une des revendications 23 à 27, **caractérisé par le fait**
**que** le ressort à lame (6) présente une rigidité en flexion qui peut varier sur sa longueur.

29. Dispositif de blocage selon l'une des revendications précédentes, **caractérisé par le fait**
**que** l'organe de blocage (7), conçu de préférence sous forme d'un coulisseau, présente deux rouleaux (78), étant précisé qu'il est de préférence prévu que les rouleaux soient portés, avec liberté de tourner autour d'un axe longitudinal horizontal, dans des perçages (77) de l'organe de blocage (7) conçu de préférence sous forme d'un coulisseau.

30. Dispositif de blocage selon la revendication 29, **caractérisé par le fait**
**que** les rouleaux (78) sont en contact de roulement l'un avec l'autre.

31. Dispositif de blocage selon la revendication 29 ou 30, **caractérisé par le fait**
**que**, dans la position d'appui de l'organe de blocage (7), l'un des rouleaux (78) s'appuie contre le ressort à lame (6) ou contre une surface d'appui montée sur le ressort à lame (6), par exemple sur la butée (62), et que l'autre rouleau (78) s'appuie sur la surface supérieure de l'une des chambres (4o) ou sur un élément d'appui (54a) disposé dans cette chambre (4o).

32. Dispositif de blocage selon l'une des revendications 29 à 31, **caractérisé par le fait**
**qu'**une barrette (54), débordant librement, est fixée sur le support, de préférence sur le chariot (5), la barrette (54) s'appuyant sur la face supérieure de l'une des chambres (4o) et formant une surface de roulement pour un rouleau (78).

33. Dispositif de blocage selon la revendication 32, **caractérisé par le fait**
**que** dans ou sur la barrette (54) est formée une contre-portée pour le ressort de rappel (9).

34. Dispositif de blocage selon l'une des revendications précédentes, **caractérisé par le fait**
**que** la butée est formée sous forme d'une came de butée (61) avec une surface de butée de pente peu raide (61) et une surface de butée de pente très raide (61), étant précisé que le coulisseau (33) guidé dans le rail coopère lors de l'ouverture de la porte (1), avec la surface de butée à pente peu raide (61) et, lors de la fermeture de la porte (1), avec la surface de butée à pente très raide (61b).

35. Dispositif de blocage selon l'une des revendications précédentes, **caractérisé par le fait**
**que** la butée (66) est conçue sous forme d'un rouleau.

36. Dispositif de blocage selon l'une des revendications précédentes, **caractérisé par le fait**
**que** le rail (4) est conçue sous forme d'un capot à deux chambres avec deux chambres parallèles (4o, 4u)qui sont reliées l'une à l'autre par une ouverture (43).

37. Dispositif de blocage selon la revendication 36, **caractérisé par le fait**
**qu'**un élément de coulissement ou de roulement (63), lié au bras coulissant (32), est guidé dans l'une des chambres (4u) et que l'élément de commande (8) est disposé dans l'autre chambre (4o).

38. Dispositif de blocage selon la revendication 36 ou 37, **caractérisé par le fait**
**qu'**un corps de support, de préférence un chariot (5) peut se fixer dans une position librement choisie, par exemple au moyen d'une vis de serrage, dans le capot du rail (4), de préférence dans l'une des chambres (4o), étant précisé que l'élément de commande (8) et/ou l'élément élastique (6, 93) sont portés sur ou dans le corps de support (5).

39. Dispositif de blocage selon l'une des revendications 36 à 38, **caractérisé par le fait**
**que** l'élément élastique (6, 93) est fixé d'un côté, de préférence en débordant horizontalement, sur un support disposé dans le capot du rail (4), de préférence sur le chariot (5).
